# EUROPÄISCHE PATENTSCHRIFT

(11) **EP 3 101 998 B1**
(45) Veröffentlichungstag und Bekanntmachung des Hinweises auf die Patenterteilung: **16.12.2020**
(21) Anmeldenummer: 15170336.0
(22) Anmeldetag: 02.06.2015
(51) Int. Cl.: H05B 3/50, H05B 3/30

(54) **PTC-HEIZELEMENT SOWIE ELEKTRISCHE HEIZVORRICHTUNG UMFASSEND EIN SOLCHES PTC-HEIZELEMENT UND VERFAHREN ZUM HERSTELLEN EINER ELEKTRISCHEN HEIZVORRICHTUNG**
PTC HEATING ELEMENT AND ELECTRIC HEATING DEVICE CONTAINING SUCH A PTC HEATING ELEMENT AND METHOD FOR MANUFACTURING AN ELECTRIC HEATING DEVICE
ÉLÉMENT DE CHAUFFAGE PTC ET DISPOSITIF DE CHAUFFAGE ÉLECTRIQUE COMPRENANT UN TEL ÉLÉMENT DE CHAUFFAGE PTC ET PROCÉDÉ DE FABRICATION D'UN DISPOSITIF DE CHAUFFAGE ÉLECTRIQUE

(43) Veröffentlichungstag der Anmeldung: 07.12.2016
(73) Patentinhaber: Eberspächer catem GmbH & Co. KG, 76863 Herxheim (DE)
(72) Erfinder: BOHLENDER, Franz, 76870 Kandel (DE); KACHELHOFFER, Patrick, 67160 Seebach (FR); NIEDERER, Michael, 76889 Kapellen-Drusweiler (DE); SCHWARZER, Andreas, 60433 Frankfurt am Main (DE); WALZ, Kurt, 76767 Hagenbach (DE)
(74) Vertreter: Grünecker Patent- und Rechtsanwälte PartG mbB

(56) Entgegenhaltungen:
- EP-A1- 1 768 457
- EP-A1- 2 211 589
- EP-A1- 2 397 788
- EP-A1- 2 637 475
- DE-A1-102012 013 770

## Beschreibung

Die vorliegende Erfindung betrifft ein PTC-Heizelement mit zumindest einem PTC-Element, das zwischen Leiterbahnen vorgesehen ist.

Ein solches PTC-Element kommt beispielsweise bei elektrischen Zuheizern in Kraftfahrzeugen zum Einsatz. Diese Zuheizer dienen dazu, Luft zu erwärmen. Sie haben an gegenüberliegenden Seiten des PTC-Elementes anliegende Wellrippenlagen. Üblicherweise sind mehrere Lagen von übereinander gestapelten PTC-Elementen mit daran anliegenden Wellrippenlagen vorgesehen. Beispiele aus dem Stand der Technik für solche Luftheizer sind beispielsweise die EP 1 768 459 A1, EP 2 109 345 B1 sowie EP 1 768 458 A1.

Gattungsgemäße PTC-Heizelemente nach der vorliegenden Erfindung kommen aber auch in Heizern zur Erwärmung von flüssigen Medien zum Einsatz, wie sie beispielsweise in EP 1 921 896 A1 beschrieben sind.

Die vorliegende Erfindung betrifft insbesondere ein PTC-Heizelement mit den oberbegrifflichen Merkmalen von Anspruch 1. Ein solches PTC-Heizelement ist beispielsweise aus der EP 2 397 788 A1 bekannt. Bei diesem Stand der Technik wird Silikonkleber in ein endseitig geschlossenes Rohr schmelzflüssig eingefüllt, welches zuvor mit Leiterbahnen und daran anliegenden PTC-Elementen bestückt worden ist. Alternativ kann eine solche Einheit auch nachträglich in das mit Silikonkleber gefüllte Rohr eingefüllt werden. Die entsprechende Verfahrensführung erfordert Positionierleisten oder andere Einlegeteile in dem Rohr, die sicherstellen müssen, dass die Leiterbahnen nicht unmittelbar in Kontakt mit den Wandungen des Rohres gelangen.

Aus der EP 2 211 589 A1 ist ein Wärmeüberträger mit einem PTC-Heizelement mit mehreren PTC-Elementen und daran anliegenden Leiterbahnen bekannt, das von einem umfänglich geschlossenen Rohr umgeben ist. Die Leiterbahnen sind endseitig gegen Abstandshalter angelegt, die zwischen sich und dem PTC-Element einen Freiraum einschließen, in den ein Silikonkleber eingefüllt ist. Eine derart vorbereitete Heizeinheit wird in das Rohr eingesetzt, welches danach mit einer Vergussmasse ausgefüllt wird.

Aus der EP 1 768 457 A1 ist ein wärmeerzeugendes Element bekannt, das zumindest ein in einer Öffnung eines Positionsrahmens angeordnetes PTC-Element umfasst. Beidseitig des PTC-Elements liegen Kontaktbleche als Leiterbahnen zur Bestromung des PTC-Elements an. Der durch eine Rahmenöffnung des Positionsrahmens gebildete Aufnahmeraum für das PTC-Element ist hermetisch eingesiegelt. Hierzu sind Dichtungselemente an dem Positionsrahmen vorgesehen, die mit Isolierschichten zusammenwirken, die außenseitig gegen die Leiterbahn angelegt sind. Aus DE 10 2012 013 770 A1 ist ein ähnliches wärmeerzeugendes Element bekannt.

Grundsätzlich stellt sich das Problem eines guten Wärmeaustrags. Die PTC-Elemente haben selbstregelnde Eigenschaften. Wird die von dem PTC-Element erzeugte Wärme nicht gut abgeführt, kann die elektrische Leistungsfähigkeit des PTC-Elementes nicht vollständig genutzt werden.

Der vorliegenden Erfindung liegt das Problem zugrunde, ein verbessertes PTC-Element sowie eine verbesserte elektrische Heizvorrichtung anzugeben. Des Weiteren will die vorliegende Erfindung zum Herstellen einer elektrischen Heizvorrichtung vorschlagen.

Zur Lösung des vorrichtungsmäßigen Problems wird mit dem ersten Aspekt der vorliegenden Erfindung ein PTC-Heizelement nach Anspruch 1 vorgeschlagen.

Insbesondere bei Hochvoltanwendungen, beispielsweise beim Einbau des PTC-Heizelementes in eine elektrische Heizvorrichtung für ein elektrisch angetriebenes Kraftfahrzeug besteht das Problem von elektrischen Überschlägen, beispielsweise durch Luft- und/oder Kriechstrecken. Diesem Problem wird mit der vorliegenden Erfindung dadurch begegnet, dass zumindest eine der Leiterbahnen, vorzugsweise diese eine Leiterbahn und das daran einseitig anliegende PTC-Element endseitig in eine Masse eingesiegelt wird. Dabei ist die freie Stirnseite der Leiterbahn üblicherweise vollständig in der Masse aufgenommen. Die Stirnseite des PTC-Elementes kann lediglich teilweise in der Masse aufgenommen und damit von dieser abgedeckt sein. Die Leiterbahn endet üblicherweise bündig mit der Außenumfangsfläche des PTC-Elementes. Lediglich elektrische Anschlussfahnen ragen üblicherweise einseitig über das PTC-Element hinaus. Diese Anschlussfahnen befinden sich an gegenüberliegenden Enden des PTC-Elementes und dienen der Bestromung desselben mit unterschiedlicher Polarität.

Diese isolierende Masse umfasst als Flüssigphase üblicherweise eine Silikonmasse. Bevorzugt ist die Flüssigphase durch ein additionsvernetzendes 2-Komponenten-Silikon gebildet, das bei Raumtemperatur aushärtet und unter Wärme forciert aushärtet. Die Masse hat eine Viskosität bei 25°C von zwischen 100 und 200 Pa s. Mit Blick auf eine gute Fließfähigkeit wird dem 2-Kompontenen-Silikon üblicherweise Benzin oder Toluol als Verdünner beigemischt, um bei 25°C eine Viskosität in einem Bereich von zwischen 4 und 15, vorzugsweise von zwischen 5 und 8 Pa s zu erhalten. Die Wärmeleitfähigkeit der Masse (Flüssigphase + Partikel) liegt regelmäßig bei zwischen 3,0 und 5,0 W/(m K). Im vernetzten Zustand sollte der die Flüssigphase ausbildende Bestandteil der Masse eine Härte Shore A von etwa 10 - 40 und eine Durchschlagsfestigkeit CTI > 600 haben. Dieser Flüssigphase ist üblicherweise ein vorbestimmter Feststoffanteil mit hoher Wärmeleitfähigkeit beigemischt. Die Wärmeleitfähigkeit des Füllstoffanteils sollte bei zwischen 20 und 30 W(m K) liegen. Der Füllstoff ist vorzugsweise Aluminiumoxid. Mit Blick auf gute Fließeigenschaften wird sphärisches Aluminiumoxid mit einer mittleren Korngröße von ca. 4 bis 6 µm bevorzugt. Mit Blick auf eine gute Wärmeleitfähigkeit der Masse (Flüssigphase + Füllstoffanteil) hat die Masse einen Füllstoffanteil von zumindest 50 Vol.- %, besonders bevorzugt von zwischen 85 und 95 Vol.-%.

Durch die isolierende Masse werden die einzelnen Bauelemente des PTC-Heizelementes vorzugsweise zu einer Einheit gefügt. Das PTC-Heizelement gemäß der vorliegenden Erfindung hat vorzugsweise keinen Rahmen, der die Bauelemente fügt und/oder umgibt.

Gemäß einer bevorzugten Weiterbildung der vorliegenden Erfindung weist das PTC-Element eine die Leiterbahn endseitig überragende Isolierlage auf, die mit der Leiterbahn und/oder dem PTC-Element einen die Isoliermasse aufnehmenden Aufnahmebereich vorgibt. Die Isolierlage ist eine elektrische Isolierlage. Sie kann aus einer Hybridfolie bestehen, die eine Polyimid-Folie und eine darauf aufgebrachte elektrisch isolierende, indes bevorzugt gut wärmeleitfähige Masse als zweite Schicht der Isolierlage umfasst. Diese Masse hat vorzugsweise die gleiche stoffliche Beschaffenheit wie die elektrische isolierende Masse zum Einsiegeln der Leiterbahn.

Die Isolierlage überragt üblicherweise allseitig das PTC-Element. Dadurch ist jeweils zwischen dem PTC-Element und der Isolierlage ein Zwickel gebildet, der den vorerwähnten Aufnahmebereich ausformt. In diesen zwickelförmigen Aufnahmebereich kann die elektrisch isolierende Masse eingebracht und dort ausgehärtet werden.

Das erfindungsgemäße PTC-Heizelement ist als separates Bauelement hergestellt und zum Einsetzen in eine elektrische Heizvorrichtung, insbesondere zum Einsetzen in eine U-förmige Ausnehmung eines Heizergehäuses angepasst ausgebildet. Diese U-förmige Ausnehmung geht bevorzugt von einer Trennwand ab, die eine Zirkulationskammer von einer Anschlusskammer trennt. Die U-förmige Ausnehmung ist innerhalb einer Heizrippe vorgesehen, die von der Trennwand in die Zirkulationskammer hineinragt und die U-förmige Ausnehmung fluiddicht gegenüber der Zirkulationskammer begrenzt. Die Ausnehmung öffnet sich lediglich zu der Anschlusskammer hin. Die Zirkulationskammer ist dabei zur Aufnahme eines flüssigen Mediums angepasst ausgebildet, d.h. abgedichtet und mit Ein- und Auslassstutzen zum Anschluss der Zirkulationskammer an einen Kreislauf für flüssiges Medium versehen. Die elektrische Heizvorrichtung hat ein vorzugsweise wannenförmiges Gehäuseunterteil, welches die Zirkulationskammer zwischen einem Gehäuseboden, der sich parallel dazu erstreckenden Trennwand und sich rechtwinklig hierzu erstreckenden Gehäuse-Seitenwänden einschließt. Von Seitenwänden des Gehäuseunterteils ragen Anschlussstutzen zum Anschluss der elektrischen Heizvorrichtung an einen Kreislauf für ein flüssiges Medium ab. Diese Anschlussstutzen sind dichtend mit den Gehäuse-Seitenwänden verbunden. Das Gehäuseunterteil kann aus Kunststoff ausgebildet sein. Die Zirkulationskammer ist flüssigkeitsdicht ausgebildet.

Das Füllvolumen der Zirkulationskammer bei Wasserheizern der zuvor beschriebenen Art liegt zwischen 450 ml und 200 ml, bevorzugt zwischen 400 ml und 220 ml und besonders bevorzugt zwischen 300 ml und 230 ml. Dieses Füllvolumen umfasst auch das Füllvolumen des Stutzens. Jeder Stutzen für sich hat ein Füllvolumen von etwa 7 ml. Das gezeigte Ausführungsbeispiel ist üblicherweise in einem Kühlwasserkreislauf in einem Fahrzeug integriert, der ein Volumen von etwa 5 bis 6 Litern hat. In diesen Kühlwasserkreislauf kann zumindest ein Wärmetauscher für die Erwärmung von Luft in der Fahrgastzelle integriert sein. Ergänzend oder alternativ kann auch der Kühlwasserkreislauf Wärmetauscherflächen zu technischen Komponenten eines Elektrofahrzeuges haben, um diese bei kalten Umgebungstemperaturen auf die notwendige Betriebstemperatur zu bringen. Damit kommt das erfindungsgemäße PTC-Element insbesondere in einem Heizer eines elektrisch angetriebenen Kraftfahrzeuges zum Einsatz, in dem flüssiges Medium erwärmt wird, beispielsweise um ein Aggregat oder auch den Innenraum des elektrisch betriebenen Fahrzeuges zu heizen. Bei einer solchen Anwendung wird das PTC-Heizelement mit einer hohen Spannung bestromt, dass hier in besonderer Weise Sorge getragen werden muss, das Kriech- und/oder Luftstrecken eliminiert werden.

Mit Blick auf eine gut wärmeleitende Einbringung des PTC-Elementes in eine solche U-förmige Ausnehmung wird vorzugsweise das PTC-Element in der Ausnehmung verkeilt, wie dies aus der EP 2 637 475 A1 oder der EP 1 921 896 A1 bekannt ist. Hierzu wird gemäß einer weiteren bevorzugten Ausgestaltung der vorliegenden Erfindung ein Gleitblech vorgeschlagen, das über die elektrisch isolierende Masse mit dem PTC-Element verbunden, beispielsweise verklebt, sein kann. Dadurch ergibt sich ein vorgefertigtes Zwischenerzeugnis, welches sich als Einheit in die U-förmige Ausnehmung einsetzen lässt. Das Zwischenerzeugnis besteht aus dem PTC-Element und den beidseitig daran vorgesehenen Leiterbahnen. Diese Leiterbahnen sind üblicherweise durch Kontaktbleche gebildet. Die Leiterbahnen sind mit dem PTC-Element verbunden, vorzugsweise verklebt. An gegenüberliegenden Freiflächen der Leiterbahnen sind bevorzugt jeweils Isolierlagen vorgesehen. So ist das PTC-Heizelement, d.h. das PTC-Element und die beidseitig daran anliegenden Leiterbahnen, zwischen den beiden Isolierlagen eingeschlossen. An einer der Isolierlagen liegt das besagte Gleitblech an.

Das Gleitblech überragt vorzugsweise das PTC-Element wie auch die Leiterbahnen. Des Weiteren überragt das Gleitblech vorzugsweise endseitig eine der Isolierlagen und übergreift diese Isolierlage mit einem Schenkel, der sich unterseitig mit Abstand zu dem PTC-Element erstreckt. Ein dadurch gebildeter Zwischenraum zwischen dem Schenkel und dem PTC-Element ist ganz oder teilweise mit der elektrisch isolierenden Masse ausgefüllt. Der entsprechende Schenkel des Gleitblechs bildet bevorzugt einen Anschlag, der die Eindringtiefe des PTC-Heizelementes in die U-förmige Ausnehmung festlegt. Dabei gibt die die Leiterbahn zumindest unterseitig überragende Isolierlage einen minimalen Abstand zwischen dem Gleitblech und dem PTC-Element vor. Dieser Abstand beträgt vorzugsweise zwischen 2,5 und 4 mm.

Gemäß einer bevorzugten Weiterbildung der vorliegenden Erfindung ist das Gleitblech zumindest durch Stanzen und Biegen aus einem Blechmaterial geformt und hat einen durch diese Bearbeitung ausgebildeten Abstandshalter. Durch diesen Abstandshalter wird das PTC-Heizelement in einem vorbestimmten Abstand zu einer Innenfläche der U-förmigen Ausnehmung gehalten. So ist der Abstandshalter vorzugsweise so dimensioniert, dass das PTC-Heizelement unter Zwischenlage der Isolierlage gegen die Innenfläche der U-förmigen Ausnehmung anliegt, wohingegen auf der gegenüberliegenden Seite das Gleitblech das Paket aus PTC-Heizelement und daran anliegenden Isolierlagen außenseitig begrenzt, und von der dem PTC-Heizelement abgewandten Seite der Abstandshalter abragt und gegen die andere Innenfläche der U-förmigen Ausnehmung anliegt. Vorzugsweise sind mehrere Abstandshalter vorgesehen. Die Abstandshalter können beispielsweise durch Federelemente gebildet sein, die in Einschieberichtung des PTC-Elementes in die U-förmige Ausnehmung übereinander vorgesehen sein können. Vorzugsweise schließen zwei Abstandshalter zwischen sich eine Anlage- bzw. Gleitfläche für ein Keilelement ein, welches das PTC-Element in der U-förmigen Ausnehmung verspannt.

Gemäß einer bevorzugten Weiterbildung der vorliegenden Erfindung ist ein Blech vorgesehen, welches das PTC-Element und die Leiterbahnen einseitige, beispielsweise unterseitig umgreift. Dieses Blechelement kann beispielsweise durch das Gleitblech gebildet sein. Das Blechelement kann einen unteren Anschlag ausbilden, durch welchen das PTC-Heizelement in seiner Endlage in der U-förmigen Ausnehmung vorgegeben ist. Die elektrisch isolierende Masse füllt den Raum zwischen dem Anschlag und dem PTC-Element bevorzugt ganz oder teilweise aus.

Das Gleitblech kann mit dem PTC-Element verbunden, beispielsweise verklebt, sein. Üblicherweise bildet das Gleitblech bevorzugt eine U-förmige Aufnahme für das PTC-Element zusammen mit den daran anliegenden Leiterbahnen und einer diese jeweils außenseitig begrenzenden Isolierlage aus. Diese vorgefertigte Einheit kann dabei mittels Klemmung in der U-förmigen Aufnahme gehalten sein.

Gemäß einer bevorzugten Weiterbildung der vorliegenden Erfindung überragen die Leiterbahnen in Einbringrichtung des PTC-Elementes dasselbe zumindest einseitig und liegen endseitig, vorzugsweise auf einer den Anschlussfahnen gegenüberliegenden Unterseite des PTC-Elementes gegen eine Leiste an, deren Dicke die Dicke des PTC-Elementes zuzüglich der Dicke der beiden Leiterbahnen nicht übersteigt. Die Leiterbahnen sind bei dieser bevorzugten Ausgestaltung vorzugsweise durch Kontaktbleche gebildet, die durch Stanzen einteilig daran ausgebildete Anschlussfahnen aufweisen. Die Anschlussfahnen können eine weitere Leiste durchsetzen, die gegenüber zu der ersten, zuvor beschriebenen Leiste vorgesehen und ebenfalls mit den Leiterbahnen verbunden ist. Diese obere Leiste weist üblicherweise Durchbrechungen für die Anschlussfahnen der Kontaktbleche auf. Zur Vermeidung einer Luft- und Kriechstrecke zwischen den das PTC-Element überragenden Endabschnitten der Leiterbahnen ist zwischen diesen Endabschnitten und der Leiste die elektrisch isolierende Masse vorgesehen. Die anderen beiden Stirnflächen, d.h. regelmäßig die Längsseitenflächen des PTC-Elementes, enden auch hier vorzugsweise plan mit den Leiterbahnen. Die Leiste kann einen mittleren Vorsprung aufweisen, der Anlageflächen für die Kontaktbleche ausbildet.

Gemäß der vorliegenden Erfindung ist die Masse um das PTC-Element und/oder die Leiterbahn umlaufend vorgesehen. Erfindungsgemäß ist die Masse als Kleberaupe das PTC-Element und/oder die Leiterbahnen einsiegelnd um diese Bauteile herum aufgebracht. Vorzugsweise bildet die Isolierlage, besonders bevorzugt beide Isolierlagen, das PTC-Element randseitig überragende Ränder aus. Die elektrisch isolierende Masse ist als adhäsive Masse auf diese Ränder aufgeklebt. Dabei läuft die elektrisch isolierende Masse vorzugsweise um das PTC-Element um. Ebenso überragen die Ränder der Isolierlage das PTC-Element allseitig. Zwischen einander gegenüberliegenden Isolierlagen ergibt sich dementsprechend eine umlaufende Raupe aus der elektrisch isolierenden Masse, durch welche das PTC-Element vollständig eingesiegelt ist. Lediglich die Anschlussfahnen treten durch die isolierende Masse hindurch und liegen an einer Anschlussseite des PTC-Heizelementes frei. Die Anschlussfahnen durchragen dabei vorzugsweise einen Anschlussflansch zur Halterung und Positionierung des PTC-Heizelementes in der U-förmigen Ausnehmung. Dieser Anschlussflansch ist über die adhäsive elektrisch isolierende Masse mit dem PTC-Element verklebt. Somit wird bei dieser Ausgestaltung bevorzugt das PTC-Element und die daran anliegenden Leiterbahnen vollumfänglich von der elektrisch isolierenden Masse abgedeckt und eingesiegelt.
emäß einem weiteren Aspekt schlägt die vorliegende Erfindung eine elektrische Heizvorrichtung, insbesondere für ein Kraftfahrzeug, mit wärmeabgebenden Flächen vor, die zwischen sich wenigstens ein PTC-Heizelement aufnehmen. Dieses PTC-Heizelement ist nach einem der zuvor diskutierten Ausgestaltungen ausgeformt.

Mit ihrem nebengeordneten Aspekt schlägt die vorliegende Erfindung ferner ein Verfahren zum Herstellen einer elektrischen Heizvorrichtung mit den Merkmalen von Anspruch 13 vor. Bei diesem Verfahren werden die Leiterbahnen mit dem PTC-Element zur Erzeugung einer PTC-Heizzelle verklebt. Die so hergestellte PTC-Heizzelle wird zwischen zwei elektrische Isolierschichten gelegt und durch eine elektrisch isolierende Masse eingesiegelt, die als mindestens eine der Leiterbahnen und/oder das PTC-Element umfänglich einsiegelnde Kleberaupe aufgebracht wird, sodass sich die isolierende Masse gegen freiliegende stirnseitige Ränder der Leiterbahn und zumindest teilweise gegen freiliegende stirnseitige Ränder des PTC-Elements legt. Dabei kann die elektrisch isolierende Masse zunächst auf überstehende Ränder einer die Isolierlage ausbildenden isolierenden Folien aufgelegt werden. Auf diese Folie wurde zuvor die PTC-Heizzelle aufgelegt. So wird die elektrisch isolierende Masse um die PTC-Heizzelle herum und auf die eine Lage der Folie aufgebracht. Danach wird die isolierende Folie zum einsiegelnden Einschluss der PTC-Heizzelle umgeschlagen und auf die andere der Leiterbahnen aufgelegt. So erfolgt durch das Umlegen der isolierenden Folie ein umfänglicher Umschluss der PTC-Heizzelle durch die elektrisch isolierende Masse. Diese erstreckt sich danach zwischen den gegenüberliegenden Innenflächen der isolierenden Folie und verklebt die beiden Folienabschnitte vorzugsweise gegeneinander. Überschüssige isolierende Masse kann stirnseitig über das PTC-Heizelement heraus gedrängt werden. Das in dieser Weise vorbereitete, außenumfänglich isolierend ausgebildete PTC-Heizelement kann danach in eine U-förmige Ausnehmung eines Heizers eingesetzt und durch Vergießen mit der elektrisch isolierenden Masse hierin elektrisch isoliert, jedoch mit guter Wärmeleitfähigkeit eingesetzt werden.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1: eine perspektive Seitenansicht eines ersten Aufführungsbeispiels eines PTC-Heizelementes;
- Figur 2: eine perspektive Seitenansicht gemäß Figur 1 nach dem Umlegen der Hybridfolie;
- Figur 3: eine perspektive Seitenansicht eines zweiten Aufführungsbeispiels eines PTC-Heizelementes;
- Figur 4: eine perspektive Seitenansicht eines Aufführungsbeispiels eines Gleitbleches;
- Figur 5: eine Querschnittsansicht einer Heizrippe eines nicht weiter dargestellten Ausführungsbeispiels einer elektrischen Heizvorrichtung nach dem Einsetzen eines vierten Aufführungsbeispiels eines PTC-Heizelementes gemäß Figur 1, 2 zusammen mit dem Gleitbleches nach Figur 4;
- Figur 6: eine perspektivische, teilweise geschnittene Darstellung eines nicht weiter dargestellten Ausführungsbeispiels einer elektrischen Heizvorrichtung nach dem Einsetzen eines vierten Aufführungsbeispiels eines PTC-Heizelementes gemäß Figur 9;
- Figur 7: eine perspektive Seitenansicht eines dritten Aufführungsbeispiels eines PTC-Heizelementes;
- Figur 8: das in Figur 7 gezeigte Ausführungsbeispiel bei teilwiese weggenommener Masse und
- Figur 9: eine perspektive Seitenansicht eines vierten Aufführungsbeispiels eines PTC-Heizelementes.

Die Figur 1 zeigt eine perspektivische Seitenansicht auf ein PTC-Heizelement 2 mit einem PTC-Element 4, welches zwischen zwei als Kontaktplatten aus Blech ausgebildeten Leiterbahnen 6 angeordnet ist. In Figur 1 ist lediglich die obere der beiden Kontaktplatten 6 gezeigt. Das PTC-Element 4 befindet sich darunter. Das PTC-Element 4 und die beiden Kontaktplatten 6 haben im Grunde die gleiche Grundfläche. Die Kontaktplatten 6 sind lediglich oberseitig zur Ausbildung einer einteilig an dem Blechelement ausgebildeten Kontaktfahne 6.1. über das PTC-Element 4 verlängert. Die Kontaktplatten 6 sind zur Ausbildung eines PTC-Heizelements mit dem PTC-Element 4 über einen Kleber, vorzugsweise einen elektrisch leitenden Kleber verbunden. Diese vorgefertigte PTC-Heizzelle 7 ist auf einer Hybridfolie 8 abgelegt, die breiter als das PTC-Heizelement 2 ist. Die Hybridfolie 8 besteht aus einer verhältnismäßig dünnen Folie, auf welche eine elektrisch nicht leitende pastöse Masse aufgebracht ist.

Auf die in Figur 1 gezeigte Bahn der Hybridfolie 8 wird das PTC-Heizelement 2 aufgelegt. Da die durch die Hybridfolie 8 ausgeformte Isolierlage das PTC-Element geringfügig in Breitenrichtung überragt, bildet die Hybridfolie 8 in Breitenrichtung jeweils überstehende Ränder 8.1 aus. Die Hybridfolie 8 überragt auch das PTC-Heizelement 2 ganz erheblich an dessen Unterseite sowie in gewissen Masse an der Oberseite, d.h. dort wo die Einflussfahnen 6.1abragen. So ergeben sich um das PTC-Heizelement 2 umlaufende Ränder 8.1. Auf diese Ränder 8.1. wird die auch zur Herstellung der Hybridfolie 8 verwendete elektrische isolierende, jedoch wärmeleitfähige Masse 10 als Raupe aufgetragen. Die elektrisch isolierende Masse 10 legt sich somit endseitig gegen die freiliegenden stirnseitigen Ränder der beiden Kontaktplatten 6, die zwischen sich das PTC-Element 2 auf nehmen. Die Raupe aus isolierender Masse 10 wird mit einem hinreichenden Volumen aufgetragen, sodass die Höhe der Raupe in etwa 1/2 bis 4/5 der Höhe des PTC-Elementes 4 zzgl. der Höhe einer der beiden Kontaktplatten 6 entspricht.

Danach wird die Hybridfolie 8 umgeschlagen und auf die in Figur 1 noch freigelegte Oberseite des oberen Kontaktplatte 4 angelegt. Danach kontaktiert die aus der Masse 10 gebildete Kleberaupe die Hybridfolie 8 und siegelt das PTC-Element 4 und/oder eine der Kontaktplatten 6 vollumfänglich ein. Lediglich die Anschlussfahnen 6.1 durchsetzen diesen umfänglichen elektrisch isolierenden Einschluss des PTC-Elementes.

Fig. 2 zeigt das Ausführungsbeispiel nach Fig. 1 in einer perspektivischen Seitenansicht nach dem Umschlagen der Hybridfolie 8. Wie ersichtlich, überragt die Hybridfolie 8 allseitig die Raupe aus der Masse 10. Darüber hinaus befindet sich auf der den Anschlussfahnen 6 gegenüberliegenden Unterseite des PTC-Heizelementes 2 ein von dem Umschlag der Hybridfolie 8 resultierender Aufnahmebereich 11, der in Breitenrichtung des PTC-Heizelementes 2 durchgehend ausgebildet ist.

Die Figur 3 zeigt ein alternatives Ausführungsbeispiel. Gleich Bauteile sind gegenüber dem zuvor beschriebenen Ausführungsbeispiel mit gleichem Bezugszeichen gekennzeichnet.

Das PTC-Heizelement 2 nach Figur 3 hat zwei sich parallel zueinander erstreckende Isolierlagen 12. Bei diesen Isolierlagen 12 kann es sich um Lagen aus der zuvor erwähnten Hybridfolie handeln. Alternativ können auch Isolierlagen aus einer Keramik und/oder aus einer mit einer Kunststofffolie beschichteten Keramik vorgesehen sein. Auch bei diesem Ausführungsbeispiel wird die Masse 10 nach Art einer umfänglichen Kleberaupe so vorgesehen, dass zumindest eine der Leiterbahnen 6 vollumfänglich von der Masse 10 und das PTC-Element 4 vollumfänglich, jedoch nicht über seine gesamte Höhe, sondern lediglich bis zu einer Höhe von etwa 1/2 der Dicke des PTC-Elementes 4 eingesiegelt ist.

Die Figur 4 zeigt eine perspektivische Seitenansicht eines Ausführungsbeispiels eines Gleitblechs 14, welches durch zweimaliges Biegen zu einem in der Seitenansicht U-förmigen Profil umbogen ist. Eine hierdurch ausgebildete U-förmige Aufnahme 16 ist derart dimensioniert, dass die zuvor unter Bezugnahme auf die Figuren 1 bis 3 diskutierten Ausführungsbeispiele von PTC-Heizelementen jeweils in die U-förmige Aufnahme 16 passen. An einer Außenfläche bildet das Gleitblech 16 eine Gleitfläche 18 aus, die beidseitig durch Abstandshalter 20 überragt ist, die durch Biegen des das Gleitblech 14 bildenden Materials ausgeformt sind. Die Abstandshalter 20 erstrecken sich in Längsrichtung des Gleitbleches 14, und sie sind lediglich im oberen Teilbereich des Gleitbleches 14 vorgesehen. In Verlängerung dieser Abstandshalter 20 sind Schrägflächen 22 vorgesehen, die trichterförmig schräg auf die Gleitfläche 18 zulaufen und diese Gleitfläche 18 geringfügig überragen. Die Abstandshalter 20 und die Schrägflächen 22 bilden eine seitliche Begrenzung eines in Figur 5 mit Bezugszeichen 24 gekennzeichneten Keilelementes.

Die Figuren 5 und 6 verdeutlichen die Einbausituation eines in der U-förmigen Aufnahme 16 des Gleitbleches 14 aufgenommenen PTC-Heizelementes 2. Mit Bezugszeichen 26 ist ein Teil eines Gehäuseoberteils gekennzeichnet, der auf ein wannenförmiges und nicht dargestelltes Gehäuseunterteil aufgesetzt werden kann, um eine Zirkulationskammer für zu erwärmendes flüssiges Medium auszubilden, wie dies aus der EP 1 872 986 A1 bekannt ist. Der Offenbarungsgehalt dieser Schrift wird - soweit sie die Heizvorrichtung als solches und insbesondere die Details von Gehäuseunterteil und Gehäuseoberteil betrifft, durch diese Bezugnahme in die Offenbarung der vorliegenden Anmeldung aufgenommen.

Das Gehäuseoberteil 26 hat eine sich üblicherweise parallel zu dem Boden des Gehäuseunterteils erstreckende Trennwand 28 sowie üblicherweise mehrere rechtwinklig von dieser Trennwand 28 abragende Heizrippen 30, die sich über eine U-förmige Ausnehmung 32 zu einer Anschlussseite eines Heizers für flüssige Medien (insbesondere Wasserheizer) öffnet.

In die U-förmige Ausnehmung wird das zuvor durch Einsetzen in die U-förmige Aufnahme 16 des Gleitbleches 14 vormontierte Einheit aus PTC-Heizelement 2 und Gleitblech 14 eingesetzt, und zwar so tief, bis die Endseite des U-förmig umbogenen Gleitbleches 14 auf einem Boden 34 der U-förmigen Ausnehmung 32 aufsitzt.

Wie aus Figur 6 ersichtlich, hat die U-förmige Ausnehmung 32 seitliche Führungsrillen 36, die sich in Einbringrichtung erstrecken und die U-förmige Ausnehmung 32 randseitig und in Dickenrichtung vergrößert. Diese Führungsrillen 36 bilden Aufnahmen für die Abstandshalter 20 aus, in welchen das Gleitblech 14 beim Einbringen des Gleitbleches 14 mit dem PTC-Heizelement 2 geführt und positioniert wird. Die Abstandshalter 20 drücken durch Anlage gegen Innenwandungen der U-förmigen Ausnehmung 32 eine Keilelementaufnahmeöffnung 38 frei, in welche nach dem vollständigen Einbringen des Gleitbleches 14 mit dem PTC-Heizelement 2 das Keilelement 24 eingebracht wird. Das Keilelement 24 ist zumindest einseitig, vorzugsweise an gegenüberliegenden Hauptseitenflächen mit einem PTFE-Gleitlack auf Wasserbasis mit organischem Binder versehen. Alternativ oder ergänzend kann ein solcher Gleitlack auf einer von der U-förmigen Ausnehmung 32 gebildeten Anlagefläche für das Keilelement 24 und/oder der Gleitfläche 18 vorgesehen sein. Eine solche Beschichtung dient als Trockenschmierung bei der Einbringbewegung des Keilelementes 24. Durch die gleitmindernde Beschichtung werden reproduzierbare Montageergebnisse gewährleistet, da Oberflächenrauigkeiten und dergleichen, die im Rahmen der Herstellung der einzelnen Komponenten variieren können, durch die Beschichtung ausgeglichen werden. So sind im Wesentlichen die gleichen Einbringkräfte notwendig, um verschiedene PTC-Heizelement 2 mit vorbestimmter Flächenpressung gegen einander gegenüberliegende Innenflächen einer der U-förmigen Ausnehmungen 32 anzulegen. Diese Verpressung dient zum einen der guten Ausleitung von Wärme aus dem PTC-Element 4 in die Innenflächen der U-förmigen Ausnehmung und zum anderen der Stromeinleitung von den Kontaktflächen des PTC-Heizelementes 2 in das PTC-Element 4.

Wie der Gesamtheit der Figuren 1 bis 6 zu entnehmen ist, überragen die isolierenden Lagen, die durch die Hybridfolie 8 oder die Isolierlagen 12 gebildet sein können, an der Außenseite der Leiterbahnen 6 das Gleitblech 14 in Breitenrichtung und überragen das_Gleitblech 14 ferner in Höhenrichtung in Richtung auf die Anschlussfahnen 6.1. Die isolierenden Lagen überragen zumindest denjenigen Bereich, in dem das Gleitblech 14 unmittelbar an den isolierenden Lagen anliegt (vgl. Figur 6). Hierdurch wird die Luft- und Kriechstrecke zwischen den Leiterbahnen und dem Gehäuseoberteil 26 und damit die elektrische Sicherheit der Heizvorrichtung erhöht. Zusätzlich befindet sich die Raupe der isolierenden Masse 10 auch oberhalb des PTC-Elementes 4 und dementsprechend zwischen den Anschlussfahnen 6.1 unterschiedlicher Polarität. Auch hierdurch wird die Kriechstrecke erhöht. Tatsächlich ist zumindest eine der Leiterbahnen 6 vollumfänglich von der Masse 10 umhüllt, so dass eine erhebliche Sicherheit gegen Kriechstrom gegeben ist. Die andere der beiden Leiterbahnen 6 kann umfänglich frei liegen.

Bei dem dritten Ausführungsbeispiel nach Figur 7 sind die Leiterbahnen 6 durch Metallbleche gebildet. Die Metallbleche weisen wie zuvor beschrieben durch Stanzen freigeschnittene Anschlussfahnen 6.1 für den elektrischen Anschluss der Kontaktbleche 6 auf. Wie der zur weiteren Verdeutlichung dieses Ausführungsbeispiels vorgelegten Figur 8 zu entnehmen ist, bei welcher die längsseitigen Raupen der Masse 10 aus Gründen einer verbesserten Erkennbarkeit der Details weggenommen sind, enden die Kontaktbleche 6 jeweils bündig mit dem PTC-Element 4. In einer Richtung rechtwinklig hierzu, d.h. in Fügerichtung überragen die Kontaktplatten 6 das PTC-Element 4 jeweils beidseitig. Sie liegen jeweils an einer Leiste 39 bzw. 40 an. Die beiden Leisten 39, 40 haben eine Dicke, die der Dicke des PTC-Heizelements 2 zzgl. der beiden Dicken der Kontaktbleche 6 entspricht. So wird auf der Außenseite eine ebene Außenfläche durch die Seitenflächen der Leisten 39, 40 einerseits und die Außenflächen der Kontaktplatten 6 andererseits gebildet.

Die Leisten 39, 40 haben jeweils nach innen hervorragende Anlagestege 42, die jeweils Anlageflächen für die Kontaktbleche 6 ausbilden. Die Leisten 39, 40 sind mit Abstand zu der gegenüberliegenden Stirnfläche des PTC-Elementes 4 vorgesehen. Mit anderen Worten verbleibt zwischen einer freien vorderen Stirnfläche des jeweiligen Anlagesteges 42 und der Stirnfläche des PTC-Elementes 4 ein Freiraum.

Wie die Figuren 7 und 8 verdeutlichen, wird auch bei diesem Ausführungsbeispiel das PTC-Element vollumfänglich von der Raupe aus der isolierenden Masse 10 eingesiegelt. Wie auch bei dem zuvor diskutierten Ausführungsbeispiel muss sich dafür die Masse 10 nicht über die gesamte Dicke des PTC-Elementes 4 erstrecken.

An den Längsseiten liegt die Raupe aus Masse 10 auf der in Figur 7 bereits umgeschlagen dargestellten Hybridfolie 8 auf und deckt die in Fig. 7 untere Leiterbahn 6 nahezu vollständig stirnseitig und einen Teil des PTC-Elementes 4 stirnseitig ab. Das PTC-Element 4 ist vollumfänglich von der Masse 10 umgeben. An sich gegenüberliegenden Stirnseiten, d.h. benachbart zu den Leisten 39, 40 dient die Masse 10 dabei nicht nur der Vergrößerung der Kriech- und Luftstrecke an der Stirnseite des PTC-Elementes 4, sondern dann auch als Kleber, der die Leisten 39, 40 mit der zu geordneten Leiterbahn 6 verbindet. Der in Figur 8 gezeigte Wulst 10.1, 10.2 aus elektrisch isolierender Masse 10 überbrückt den Zwischenraum zwischen dem Anlagesteg 42 und der gegenüberliegenden Stirnseite des PTC-Elementes 4. Dadurch ist die Luft- und Kriechstrecke an den Stirnseiten zwischen den Leiterbahnen 6 unterschiedlicher Polarität verlegt.

Es versteht sich von selbst, dass der in Figur 7 an der Längsseite gezeigte Wulst 10.3 der Masse 10 sich auch über die gesamte Längserstreckung der Leiterbahn 4 erstrecken und diese dementsprechend an der Längsseite vollständig abdecken kann.

Ein wesentlicher Aspekt der vorliegenden Erfindung ist aber auch der Figur 8 zu entnehmen, wonach die Masse 10 auf einen überstehenden Rand der isolierenden Lage (vorliegend der Hybridfolie 8) aufgebracht wird, um eine der Leiterbahnen 6 und das PTC-Element 4 zur Erhöhung der Luft- und Kriechstrecke stirnseitig abzudecken.

Die Figuren 5 und 9 lassen in der Zusammenschau ein weiteres abgewandeltes Ausführungsbeispiel eines PTC-Heizelementes 2 erkennen. Bei diesem PTC-Heizelement 2 ist die obere Leiste 40 L-förmig ausgebildet, so dass sich relativ großflächiger Anlageschenkel für die Anlage der isolierenden Lage 12 ergibt. Wie bei dem zuvor diskutierten Ausführungsbeispiel nach den Figuren 7 und 8 hat die obere Leiste 40 Ausnehmungen, welche zur Durchführung der Anschlussfahnen 6.1 angepasst ausgebildet sind. Die Ausgestaltung des in Figur 9 verbauten Gleitblechs 14 entspricht dem Ausführungsbeispiel nach den Figuren 4 und 6. So umschließt das Gleitblech 14 die untere Leiste 39. Die untere Leiste 39 liegt innen an einem Quersteg der U-förmigen Aufnahme 16 des Gleitbleches 14 an (vgl. Figur 5). Die untere Leistung 39 überragt vorliegend in Breitenrichtung die isolierende Lage 12 wie auch das Gleitblech 14, umgreift teilweise die längsseitige Raupe 10.3 und bildet einen Anschlag zur relativen Positionierung von benachbarten PTC-Heizelementen 2 in einer länglichen U-förmigen Ausnehmung einer Heizrippe aus. Die untere Leiste 39 kann ein Kunststoffspritzgussteil sein.

Eine oder beide Leisten 39, 40 können durch Umspritzen mit den Kontaktblechen 6 verbunden sein, wozu ein Kontaktblech auf Höhe einer entsprechenden Leiste Bohrungen aufweisen kann, in die ein die Leiste ausbildender Kunststoff schmelzflüssig eintreten kann, um die Leiste formschlüssig mit dem Kontaktblech zu verbinden. Das andere Kontaktblech wird regelmäßig gegen die andere Leiste geklebt. Dabei kann die Masse 10 auch genutzt werden, einen Freiraum zwischen der Leiste und dem PCT-Element 4 auszufüllen und/oder die Leiste 39 mit dem PTC-Element 4 zu verbinden.

Die untere Leiste 39 hat üblicherweise leicht abgerundete Außenkanten, insbesondere wenn die Hybridfolie 8 endseitig um die Leiste 39 geschlagen werden soll. Die abgerundeten Kanten verringern das Risiko einer Beschädigung der Hybridfolie 8 bei der Montage.

### Bezugszeichenliste

- 2: PTC-Heizelement
- 4: PTC-Element
- 6: Leiterbahn/Kontaktplatte
- 6.1: Anschlussfahne
- 7: PTC-Heizzelle
- 8: Hybridfolie
- 8.1: Rand
- 10: Masse
- 10.1: oberseitiger Wulst
- 10.2: unterseitiger Wulst
- 10.3: längsseitiger Wulst
- 11: Aufnahmebereich
- 12: Isolierlage
- 14: Gleitblech
- 16: U-förmige Aufnahme
- 18: Gleitfläche
- 20: Abstandshalter
- 22: Schrägfläche
- 24: Keilelement
- 26: Gehäuseoberteil
- 28: Trennwand
- 30: Heizrippe
- 32: U-förmige Ausnehmung
- 34: Boden
- 36: Führungsrille
- 38: Keilelementaufnahmeöffnung
- 39: Leiste
- 40: Leiste

## Patentansprüche

1. PTC-Heizelement (2) mit zumindest einem PTC-Element (4), das zwischen Leiterbahnen (6) vorgesehen ist, und einer zumindest eine der Leiterbahnen (6) und/oder das PTC-Element (4) vollumfänglich einsiegelnden isolierenden Masse (10), wobei, die isolierende Masse (10) in Form einer die Leiterbahn (6) und/oder das PTC-Element (4) umfänglich einsiegelnden Kleberaupe aufgebracht ist, **dadurch gekennzeichnet, dass** die isolierende Masse (10) gegen freiliegende stirnseitige Ränder der Leiterbahn (6) und zumindest teilweise gegen freiliegende stirnseitige Ränder des PTC-Elements (4) anliegt.

2. PTC-Heizelement (2) nach Anspruch 1, **gekennzeichnet durch** eine die Leiterbahn (6) umseitig überragende Isolierlage (8, 12), die mit der Leiterbahn (6) und/oder dem PCT-Element (4) einen die isolierende Masse (10) aufnehmenden Aufnahmebereich vorgibt.

3. PTC-Heizelement (2) nach einem der vorherigen Ansprüche, **dadurch gekennzeichnet, dass** die isolierende Masse (10) in Dickenrichtung teilweise das PTC-Element (4) und eine der Leiterbahnen (6) umgibt.

4. PTC-Heizelement (2) nach Anspruch 2, **gekennzeichnet durch** ein an die Isolierlage (8, 12) anliegendes Gleitblech (14).

5. PTC-Heizelement (2) nach einem der vorherigen Ansprüche 2 oder 4, **dadurch gekennzeichnet, dass** die Isolierlage (8, 12) und/oder das Gleitblech (14) das PTC-Element (4) und die Leiterbahn (6) randseitig überragen und dass die isolierende Masse (10) randseitig die Leiterbahn (6) und/oder das PTC-Element (4) einsiegelt.

6. PTC-Heizelement (2) nach einem der vorherigen Ansprüche 4 oder 5, **dadurch gekennzeichnet, dass** das Gleitblech zumindest einen durch Stanzen und Biegen aus einem das Gleitblech (14) bildenden Blechmaterial geformten Abstandshalter (20) aufweist.

7. PTC-Heizelement (2) nach einem der vorherigen Ansprüche, **dadurch gekennzeichnet, dass** die Leiterbahnen (6) das PTC-Element (4) endseitig überragen und endseitig gegen zumindest eine Leiste (39, 40) anliegen, deren Dicke die Dicke des PTC-Elementes (4) zuzüglich der Dicke der beiden Leiterbahnen (6) nicht übersteigt.

8. PTC-Heizelement (2) nach Anspruch 7, **dadurch gekennzeichnet, dass** die Leiste (40) mit dem PTC-Element (4) durch die isolierende Masse (10) verklebt ist, die als adhäsive isolierende Masse ausgebildet ist und zumindest eine der Leiterbahnen (6) und/oder das PTC-Element (4) endseitig einsiegelt.

9. PTC-Heizelement (2) nach einem der vorherigen Ansprüche, **dadurch gekennzeichnet, dass** die isolierende Masse (10) als adhäsive isolierende Masse ausgebildet ist und auf eine Isolierlage (8) um das PTC-Element (4) umlaufend aufgebracht ist, und dass die Isolierlage (8) zumindest eine, dem PTC-Element (4) abgewandte Außenfläche der Leiterbahnen (6) abdeckt.

10. Elektrische Heizvorrichtung insbesondere für ein Kraftfahrzeug mit Wärme abgebenden Flächen, die zwischen sich wenigstens ein PTC-Heizelement (2) aufnehmen, mit einem PTC-Element (4), das beidseitig mit Leiterbahnen (6) kontaktiert ist, die dem elektrischen Anschluss des PTC-Elementes (4) dienen und von denen zumindest eine an ihrer dem PTC-Element (4) abgewandten Außenfläche mit einer Isolierschicht (8, 12) versehen ist, wobei das PTC-Heizelement (2) nach einem der voranstehenden Ansprüche ausgestaltet ist.

11. Elektrische Heizvorrichtung nach Anspruch 10, **dadurch gekennzeichnet, dass** die Wärme abgebenden Flächen durch gegenüberliegende Innenflächen einer U-förmigen Ausnehmung (32) eines Heizergehäuses gebildet sind, und dass zwischen den Innenflächen der U-förmigen Ausnehmung (32) und einer Stirnseite des PTC-Heizelementes (2) lediglich die elektrisch isolierende Masse (10) vorgesehen ist.

12. Elektrische Heizvorrichtung nach Anspruch 11, **dadurch gekennzeichnet, dass** das PTC-Heizelement (2) nach Anspruch 6 ausgebildet ist und über den Abstandshalter (20) in einem vorbestimmten Abstand zu einer Innenfläche der U-förmigen Ausnehmung (32) gehalten ist.

13. Verfahren zum Herstellen einer elektrischen Heizvorrichtung mit zumindest einem PTC-Element (4), das zwischen Leiterbahnen (6) vorgesehen ist, bei dem die Leiterbahnen (6) mit dem PTC-Element (4) zur Erzeugung einer PTC-Heizzelle (7) verklebt werden und zumindest eine der Leiterbahnen (6) und/oder das PTC-Element (4) vollumfänglich durch eine elektrisch isolierende Masse (10) eingesiegelt werden, wobei, die isolierende Masse (10) als die Leiterbahn (6) und/oder das PTC-Element (4) umfänglich einsiegelnde Kleberaupe aufgebracht wird, **dadurch gekennzeichnet, dass** sich die isolierende Masse (10) gegen freiliegende stirnseitige Ränder der Leiterbahn (6) und zumindest teilweise gegen freiliegende stirnseitige Ränder des PTC-Elements (4) legt.

14. Verfahren nach Anspruch 13, **dadurch gekennzeichnet, dass** die PTC-Heizzelle (7) mit einer der Leiterbahnen (6) auf eine isolierende Folie (8) aufgelegt wird, die isolierende Masse (10) gegen überstehende Ränder (8.1) der isolierenden Folie (8) aufgetragen und die isolierende Folie (8) zum einsiegelnden Einschluss der PTC-Heizzelle (7) eingeschlagen und auf die andere der Leiterbahnen (6) aufgelegt wird.

## Claims

1. PTC heating element (2) with at least one PTC element (4) provided between strip conductors (6), and an insulating mass (10) sealing at least one of the strip conductors (6) and/or the PTC element (4) over the whole circumference, wherein the insulating mass (10) is applied as a glue bead which seals the strip conductor (6) and/or the PTC element (4) circumferentially, **characterized in that** the insulating mass (10) is laid against free front side edges of the strip conductor (6) and at least in part against free front side edges of the PTC element (4).

2. PTC heating element (2) according to claim 1, **characterized by** an insulation layer (8, 12) which projects over the strip conductor (6) at the end side and which with the strip conductor (6) and/or the PTC element (4) defines a receiving portion receiving the insulating mass (10).

3. PTC heating element (2) according to any one of the preceding claims, **characterized in that** the insulating mass (10) in thickness direction partly surrounds the PTC element (4) and one of the strip conductors (6).

4. PTC heating element (2) according to claim 2, **characterized by** a slide sheet (14) lying against the insulation layer (8, 12).

5. PTC heating element (2) according to one of the preceding claims 2 or 4, **characterized in that** the insulation layer (8, 12) and/or the slide sheet (14) projects over the PTC element (4) and the strip conductor (6) at the edge and that the insulating mass (10) seals the strip conductor (6) and/or the PTC element (4) at the edge.

6. PTC heating element (2) according to one of the preceding claims 4 or 5, **characterized in that** the slide sheet comprises at least one spacer (20) which is formed by punching and bending from a sheet material forming the slide sheet (14).

7. PTC heating element (2) according to any one of the preceding claims, **characterized in that** the strip conductors (6) project over the PTC element (4) at the end side and lie at the end side against at least one bar (39, 40), the thickness of which does not exceed the thickness of the PTC element (4) plus the thickness of the two strip conductors (6).

8. PTC heating element (2) according to claim 7, **characterized in that** the bar (40) is glued to the PTC element (4) by an insulating mass (10), which is formed as an adhesive insulating mass and seals at least one of the strip conductors (6) and/or the PTC element (4) at the end side.

9. PTC heating element (2) according to any one of the preceding claims, **characterized in that** the insulating mass (10) is formed as an adhesive insulating mass and is applied to an insulation layer (8) to surround the PTC element (4), and that the insulating layer (8) covers at least an outer surface of the strip conductors (6) that faces away from the PTC element (4).

10. Electric heating device particularly for an automotive vehicle with heat-emitting surfaces, which receive at least one PTC heating element (2) thereinbetween, with a PTC element (4) which is contacted at both sides with strip conductors (6) which serve the electrical connection of the PTC element (4), and of which at least one is provided with an insulation layer (8, 12) on its outer surface facing away from the PTC element (4), wherein the PTC heating element (2) is formed according to any one of the preceding claims.

11. Electric heating device according to claim 10, **characterized in that** the heat-emitting surfaces are formed by opposite inner surfaces of a U-shaped recess (32) of a heater housing, and that the electrically insulating mass (10) is just provided between the inner surfaces of the U-shaped recess (32) and a front side of the PTC heating element (2).

12. Electric heating device according to claim 11, **characterized in that** the PTC heating element (2) is formed according to claim 6 and held at a predetermined distance from an inner surface of the U-shaped recess (32) via the spacer (20).

13. Method for producing an electric heating device comprising at least one PTC element (4) provided between strip conductors (6), in which the strip conductors (6) are glued to the PTC element (4) for producing a PTC heating cell (7) and at least one of the strip conductors (6) and/or the PTC element (4) are sealed over the whole circumference by an electrically insulating mass (10), wherein the insulating mass (10) is applied as a glue bead which seals the strip conductor (6) and/or the PTC element (4) circumferentially, **characterized in that** the insulating mass (10) is laid against free front side edges of the strip conductor (6) and at least in part against free front side edges of the PTC element (4).

14. Method according to claim 13, **characterized in that** the PTC heating cell (7) is placed with one of the strip conductors (6) on an insulating film (8), the insulating mass is applied against projecting edges (8.1) of the insulating film (8), and the insulating film (8) is folded in for the sealing inclusion of the PTC heating cell (7) and is placed on the other one of the strip conductors (6).

## Revendications

1. Elément de chauffage PTC (2) comprenant au moins un élément PTC (4) prévu entre des pistes conductrices (6) et une masse isolante (10) scellant complètement au moins une des pistes conductrices (6) et/ou l'élément PTC (4),
dans lequel la masse isolante (10) est appliquée sous de cordon adhésif scellant la piste conductrice (6) et/ou l'élément PTC (4) sur sa circonférence,
**caractérisé en ce que** la masse isolante (10) repose contre les bords frontaux exposés de la piste conductrice (6) et au moins partiellement contre les bords frontaux exposés de l'élément PTC (4).

2. Elément de chauffage PTC (2) selon la revendication 1, **caractérisé par** un film isolant (8, 12) qui dépasse de la piste conductrice (6) à l'extérieur et qui, conjointement avec la piste conductrice (6) et/ou l'élément PCT (4), définit une zone de réception qui reçoit la masse isolante (10).

3. Elément de chauffage PTC (2) selon l'une des revendications précédentes, **caractérisé en ce que** la masse isolante (10) entoure partiellement l'élément PTC (4) et l'une des pistes conductrices (6) dans le sens de l'épaisseur.

4. Elément de chauffage PTC (2) selon la revendication 2, **caractérisé par** une plaque de glissement (14) reposant contre le film isolant (8, 12).

5. Elément de chauffage PTC (2) selon l'une des revendications précédentes 2 ou 4, **caractérisé en ce que** le film isolant (8, 12) et/ou la plaque de glissement (14) dépassent de l'élément PTC (4) et de la piste conductrice (6) sur le bord et **en ce que** la masse isolante (10) scelle la piste conductrice (6) et/ou l'élément PTC (4) sur le bord.

6. Elément de chauffage PTC (2) selon l'une des revendications précédentes 4 ou 5, **caractérisé en ce que** la tôle coulissante présente au moins une entretoise (20) formée par poinçonnage et pliage à partir d'un matériau en feuille formant la tôle coulissante (14).

7. Elément de chauffage PTC (2) selon l'une des revendications précédentes, **caractérisé en ce que** les pistes conductrices (6) dépassent de l'extrémité de l'élément PTC (4) et s'appuient à l'extrémité contre au moins une bande (39, 40) dont l'épaisseur ne dépasse pas l'épaisseur de l'élément PTC (4) plus l'épaisseur des deux pistes conductrices (6).

8. Elément de chauffage PTC(2) selon la revendication 7, **caractérisé en ce que** la bande (40) est collée à l'élément PTC (4) par la masse isolante (10), qui est conçue comme une masse isolante adhésive et qui referme au moins une des pistes conductrices (6) et/ou l'élément PTC (4) à l'extrémité.

9. Elément de chauffage PTC (2) selon l'une des revendications précédentes, **caractérisé en ce que** la masse isolante (10) est conçue comme masse isolante adhésive et est appliquée sur un film isolant (8) autour de l'élément PTC (4), et **en ce que** le film isolant (8) recouvre au moins une surface extérieure des pistes conductrices (6) opposée à l'élément PTC (4).

10. Dispositif de chauffage électrique, en particulier pour un véhicule automobile, comportant des surfaces d'émission de chaleur qui reçoivent entre elles au moins un élément de chauffage PTC (2), avec un élément PTC (4) qui est en contact des deux côtés avec des pistes conductrices (6) servant au raccordement électrique de l'élément PTC (4) et dont au moins une est pourvue d'un film isolant (8, 12) sur sa surface extérieure opposée à l'élément PTC (4), l'élément de chauffage PTC (2) étant conçu selon l'une des revendications ci-dessus.

11. Dispositif de chauffage électrique selon la revendication 10, **caractérisé en ce que** les surfaces d'émission de chaleur sont formées par les surfaces intérieures opposées d'un évidement en forme de U (32) d'un boîtier de chauffage, et **en ce que** seule la masse électriquement isolante (10) est prévue entre les surfaces intérieures de l'évidement en forme de U (32) et une face frontale de l'élément de chauffage PTC (2).

12. Dispositif de chauffage électrique selon la revendication 11, **caractérisé en ce que** l'élément de chauffage PTC (2) selon la revendication 6 est formé et maintenu à une distance prédéterminée d'une surface intérieure de l'évidement en forme de U (32) par l'intermédiaire de l'entretoise (20).

13. Procédé de fabrication d'un dispositif de chauffage électrique avec au moins un élément PTC (4) prévu entre des pistes conductrices (6), dans lequel les pistes conductrices (6) sont collées à l'élément PTC (4) pour produire une cellule de chauffage PTC (7) et au moins une des pistes conductrices (6) et/ou l'élément PTC (4) est/sont complètement scellé(s) par une masse électriquement isolante (10),
dans lequel la masse isolante (10) est appliquée sous la forme d'un cordon adhésif scellant la piste conductrice (6) et/ou l'élément PTC (4) sur sa circonférence,
**caractérisé en ce que** la masse isolante (10) est placée contre les bords frontaux exposés de la piste conductrice (6) et au moins partiellement contre les bords frontaux exposés de l'élément PTC (4).

14. Procédé selon la revendication 13, **caractérisé en ce que** la cellule de chauffage PTC (7) est placée avec une des pistes conductrices (6) sur un film isolant (8), la masse isolante (10) est appliquée contre les bords saillants (8.1) du film isolant (8) et le film isolant (8) est enveloppé pour sceller la cellule de chauffage PTC (7) et placé sur l'autre des pistes conductrices (6).
